# EUROPÄISCHE PATENTSCHRIFT

(11) **EP 1 555 681 B1**
(45) Veröffentlichungstag und Bekanntmachung des Hinweises auf die Patenterteilung: **29.05.2013**
(21) Anmeldenummer: 04030808.2
(22) Anmeldetag: 27.12.2004
(51) Int. Cl.: H01H 1/58, H01H 23/20

(54) **Elektrisches Schaltgerät**
Electrical switch
Commutateur électrique

(30) Priorität: 14.01.2004 DE 102004001939
(43) Veröffentlichungstag der Anmeldung: 20.07.2005
(73) Patentinhaber: ABB AG, 68309 Mannheim (DE)
(72) Erfinder: Pump, Wolfgang, Dipl.-Ing., 09427 Ehrenfriedersdorf (DE); Süss, Wolfgang, Dipl.-Ing., 09471 Königswalde (DE)
(74) Vertreter: Miller, Toivo

(56) Entgegenhaltungen:
- EP-A- 0 399 419
- EP-A- 0 620 577
- CH-A- 269 320
- DE-C- 436 388
- DE-U- 1 757 672
- DE-U- 1 964 265
- DE-U1- 20 016 006
- US-A- 2 870 282

## Beschreibung

Die Erfindung betrifft ein elektrisches Schaltgerät gemäß dem Oberbegriff des Anspruche 1.

Die DE 200 16 006 U1 zeigt einen Umschaltkontakt für einen Installationsschalter zur Unterputzmontage, der mit einer Anzahl von Schaltkontakten zusammenwirkt, gekennzeichnet durch einL-förmiges Kontaktelement mit einem ersten Schenkel mit endseitig mindestens einer Kontaktniete, und mit einem an den ersten Schenkel quer zu diesem verlaufend angeformten zweiten Schenkel.

Die DE 1 964 256 zeigt einen Kipphebelschalter, dessen Schaltmechanismus im Wesentlichen aus Kipphebel, Kippfeder und Kontaktschwinge besteht und in ein Gehäuse aus Isolierstoff eingebaut ist, wobei die als Schraubenfeder ausgebildete Kippfeder zwischen dem Kipphebel und dem beweglichen Ende der aus Metall bestehenden Kontaktschwinge angeordnet ist und wobei die Kontaktgabe zwischen dem beweglichen Ende der Kontaktschwinge und den festen Gegenkontakten direkt neben dem Angriffspunkt der Kippfeder erfolgt.

Ein Schaltgerät der eingangs genannten Art, bei dem eine Kontaktstelle durch einfache Bewegung eines Schaltknebels geöffnet oder geschlossen wird, dient als Hauptschalter zum Abschalten eines Leitungsnetzes; er kann als Steuer-, Ausschalter und dgl. Anwendung finden.

Aufgabe der Erfindung ist es, ein elektrisches Schaltgerät der eingangs genannten Art zu schaffen, das einfach aufgebaut ist und dessen Strompfad von geringer Länge ist und das mit wenig Einzelteilen auskommt.

Diese Aufgabe wird erfindungsgemäß gelöst durch die Merkmale des Anspruches 1.

Die Erfindung ist somit dadurch gekennzeichnet, dass der Schwenkhebel mit einem Ende im an die Befestigungsebene anschließenden unteren Bereich des Schaltgerätes in einem Schneidenlager drehbar gelagert ist, dass auf den Schwenkhebel im Bereich des beweglichen Kontaktstückes eine etwa parallel zur Längserstreckung des Schwenkhebels wirkende Federkraft einwirkt, die den Schwenkhebel in das Schneidentager drückt, und dass bei Betätigung des Schaltknebels der Schwenkhebel aufgrund der Federkraft aus einer ersten stabilen Lage (Einschaltstellung) über eine Totpunktlage in eine zweite stabile Lage (Ausschaltstellung) und zurück verbringbar ist, wobei die Federkraft durch eine Schraubendruckfeder ausgeübt ist, deren eines Ende ortsfest im Schaltgerät festgehalten und deren anderes Ende gegen das freie Ende des Schwenkhebels drückt, und wobei die von der Schraubendruckfeder ausgeübte Federkraft auf ein Kupplungsstück einwirkt, das mit dem freien Ende des Schwenkhebels gekuppelt ist, und dass zwischen dem Kupplungsstück und dem Schaltknebel ein Verbindungselement vorgesehen ist, das die Bewegung des Schaltkhebels auf das Kupplungsstück und damit auf den Schwenkhebel überträgt.

Die Verwendung eines Schneidenlagers bewirkt eine Verringerung der Bauteile, weil damit die Lagerung und Stromzuführung des beweglichen Kontaktes in einem realisiert werden kann.

Schneidenlager sind als solche bekannt, siehe z. B. DE 436 388. Die Anordnung bzw. Zuordnung der Federkraft, die durch eine Schraubendruckfeder erzeugt wird, bewirkt eine Art Sprungschaltwerk, bei der der Schwenkhebel aus einer ersten stabilen Lage (Einschaltstellung) über eine Totpunktlage in eine zweite stabile Lage verbracht wird (Ausschaltstellung). Aufgrund der Anordnung der Feder zu dem beweglichen Schwenkhebel ist eine hohe Druckkraft im Schneidenlager und gleichfalls eine hohe Kontaktkraft erzeugt.

Weitere vorteilhafte Ausgestaltungen und Verbesserungen der Erfindung sind den Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine Einsicht in ein Schaltgerät nach der Erfindung,
- Fig. 2: den Schaltknebel in der in Fig. 1 gezeigten Stellung (Einschaltstellung).

Das Schaltgerät 10 gemäß Fig. 1 besitzt ein schalenförmiges Gehäuseunterteil 11, in dem die einzelnen Komponenten des Schaltgerätes untergebracht sind. Nach Einbau dieser Komponenten wird das Gehäuseunterteil mit einem Gehäusedeckel verschlossen, welches eine Plattenform oder die gleiche Form wie das Gehäuseunterteil besitzt. Die Umfangskontur des Schaltgerätes 10 ist in Sockelbauweise ausgebildet, mit einer vorderen Frontwand 12, zwei hinteren Frontwänden 13 und 14, vorderen Schmalseitenflächen 15 und 16 sowie hinteren Schmalseitenflächen 17 und 18, wobei die vorderen und hinteren Frontflächen etwa parallel zu einer Befestigungsfläche 19 verlaufen, während die Schmalseitenflächen 15, 16, 17, 18 senkrecht dazu ausgerichtet sind.

An der vorderen Frontseite ist ein Schaltknebel 20 angeordnet, der an einem eine Drehbewegung gestattenden Drehachsenmittelstück (im folgenden kurz als Mittelstück bezeichnet) 21 angeformten Betätigungsgriff 22 besitzt. Dieser Betätigungsgriff 22 ragt aus der Frontseite 12 heraus. Am inneren Abschnitt des Mittelstücks 21, das sich im Inneren des Gehäuses 11 befindet, ist ein etwa L-förmiger Fortsatz 23 angeformt, der einen ersten Schenkel 24 und einen etwa senkrecht dazu verlaufenden, zur Innenfläche der Frontwand 12 zurückgebogenen zweiten Schenkel 25 aufweist. In dem ersten Schenkel 24, der mit der Längsachse des Betätigungsgriffes 22 einen stumpfen Winkel bildet, ist ein Langloch 26 vorgesehen, welches - im eingebauten Zustand in Einschaltstellung - etwa senkrecht zu der Befestigungsfläche 19 verläuft. An der zum Schalterinneren hinweisenden bogenförmigen Außenfläche 27 des Schenkels 25 liegt ein Schenkel 28 einer Schenkelfeder 29 an; der andere Schenkel 30 ist zwischen einem Wandungsabschnitt 31 und einem Zapfen 32 im wesentlichen unbeweglich festgelegt; der Schenkel 28 übt auf den Betätigungsgriff eine Kraft aus, die den Schaltknebel im Uhrzeigersinn zu verschwenken trachtet, so dass der Schenkel 28 den Schaltknebel 20 in der Einschaltstellung positioniert. Die Bogenform bzw. die Bogenfläche 27 ist so ausgebildet, dass in der Ausschaltstellung, wenn der Schenkel 28 gegen die Bogenfläche zum Anliegen kommt, der Schaltknebel nicht behindert wird.

Innerhalb des Schaltgerätes sind Anschlussklemmen 33 und 34 vorgesehen, die jeweils Anschlussschrauben 35 und 36 sowie einen Klemmkörper 37 und 38 aufweisen. Mit dem Klemmkörper 38 ist eine Anschlussfahne 39 fest verbunden, die einen parallel zur Befestigungsebene oder Befestigungsfläche 19 verlaufenden ersten Schenkel 40, einen dazu senkrecht verlaufenden Steg 41 und einen senkrecht zum Steg 41 und parallel zur Befestigungsfläche bzw. zum Schenkel 40 verlaufenden zweiten Steg 42 aufweist. Dabei ist der Steg 41, ausgehend vom ersten Schenkel 40, senkrecht zur Befestigungsebene und in die Richtung hin dazu ausgerichtet, und die Innenfläche der Abkantung zwischen dem Steg 41 und dem zweiten Schenkel 42 bildet ein festes Gegenlager 43, in dem das Ende 44 eines Schwenkhebels 45 mittels einer Druckfeder 46, die hier als Schraubenfeder ausgebildet ist, hineingedrückt wird.

Mit dem Klemmenkörper 37 ist ein Kontaktträger 47 verbunden, welches einen ersten Abschnitt 48, der parallel zur Befestigungsfläche bzw. zur Befestigungsebene 19 verläuft, einen zweiten Abschnitt 49, der unter einem spitzen Winkel zur Befestigungsfläche in Richtung auf diese abgewinkelt ist, und einen dritten Abschnitt 50, der senkrecht zur Befestigungsebene verläuft und in einen senkrecht zur Befestigungsebene verlaufenden Schlitz 51 zu seiner Fixierung eingreift, aufweist. An dem schräg zur Befestigungsebene verlaufenden Abschnitt 49 ist auf der Außenfläche, d.h. der Fläche die von der Befestigungsebene 19 wegweist, ein festes Kontaktstück 52 befestigt. Mit dem feststehenden oder festen Kontaktstück 52 wirkt ein bewegliches Kontaktstück 53 zusammen, welches in der Nähe des freien Endes des Schwenkhebels 45 an dieser befestigt ist, und zwar auf dessen zur Befestigungsebene 19 hinweisenden Seite. Die Anordnung des Schwenkhebels 45 ist nun so getroffen, dass der Schwenkhebel 45 parallel zum Abschnitt 49 des Kontaktträgers 47 verläuft, so dass auch der Schwenkhebel 45 einen Winkel mit der Befestigungsebene 19 einnimmt, der dem Winkel gleicht, den der Abschnitt 49 mit der Befestigungsebene einnimmt; die Winkel sind dann, ausgehend von der Schneidenlagerung, hin zu der Anschlussklemme 33 offen, an der das Leiterstück 48 angeschlossen ist. Dabei befindet sich der Schenkel 40 in einem geringeren Abstand zur Befestigungsebene als der Abschnitt 48. Damit verläuft der Strompfad im eingeschalteten Zustand bis auf den Pfadabschnitt, der über den Schwenkhebel 45 verläuft, etwa parallel zur Befestigungsebene 19. Dadurch wird der Strompfad kurz gehalten, so dass eine geringere Menge an Kupfermaterial Verwendung finden kann und damit auch der Widerstand des Strompfades im eingeschalteten Zustand klein ist.

Das freie Ende des Schwenkhebels 45 greift in einen Ausschnitt 56 im Kupplungsstück 55 ein; dabei ist der Ausschnitt 56 so gestaltet, dass bei einer Schalthandlung eine gegenseitige Behinderung des Schwenkhebels 45 bzw. des Kupplungsstücks 55 vermieden ist. An dem Kupplungsstück 55 schließt ein Arm 57 an, in den ein Schenkel eines U-förmigen Bügels 58 eingreift; der andere Schenkel des U-förmigen Bügels 58 greift in ein Langloch am Schaltknebel 20 ein.

Die Schraubendruckfeder 46 schließt mit der Seitenfläche des Schwenkhebels 45, die von dem beweglichen Kontaktstück 53 abgewandt ist, einen stumpfen Winkel ein; diese Stellung, also die Einschaltstellung, bildet damit eine erste stabile Lage, in der die Schraubendruckfeder 46 das bewegliche Kontaktstück 53 über den Schwenkhebel 45 gegen das feststehende Kontaktstück 52 und gleichzeitig den Schwenkhebel 45 in das Gegenlager 43 andrückt.

Wenn nun der Schaltknebel 20 entgegen der Uhrzeigerichtung verschwenkt wird, dann zieht der Fortsatz 23 den U-förmigen Bügel 58 in Pfeilrichtung P, wobei der Schwenkhebel 45 im Uhrzeigersinn verschwenkt wird, wodurch die Kontaktstelle 52, 53 geöffnet wird. In dem Moment, wenn die Anordnung Schraubendruckfeder- Schwenkhebel- Gegenlager eine Linie überschreitet, in der die Mittelachse der Schraubendruckfeder mit der Längsachse des Schwenkhebels 45 fluchtet, die eine Totpunktlage bildet, bewegt sich unter der Kraft der Schraubendruckfeder 46 der Schwenkhebel im Uhrzeigersinn weiter und schlägt gegen einen Anschlag 60 an, der am freien Ende einer senkrecht zur Bodenfläche bzw. Innenseitenfläche des Gehäuseunterteils 11 verlaufenden Leiste 61 gebildet ist. Der Schaltgriff 22 hat sich dann um seine Achse entgegen dem Uhrzeigersinn gedreht. Der Schenkel 28 der Drehfeder 29 gleitet dabei auf der Bogenfläche 27, ohne die Bewegung des Schaltknebels 20 zu behindern.

Die Schraubenfeder 46 ist dabei mit dem Ende, das dem Kupplungsstück 55 entgegengesetzt liegt, mit einem als Zapfen ausgebildeten Gehäuselager 62 verbunden und stützt sich somit zur Erzeugung der Federkraft am Gehäuse ab. Ebenfalls wird and diesem Gehäuselager 62 das Kupplungsstück 55 durch einen schlitzförmigen Ausschnitt 63 geführt.

Die Mittelachse der Schraubendruckfeder 46 bildet mit der Längsachse des Schwenkhebels 45 in der Ausschaltstellung einen stumpfen Winkel, der zum feststehenden Kontaktstück 52 offen ist.

Die Anordnung des Lagerpunktes 62 und des Gegenlagers 43 ist so gewählt, dass die Totpunktlinie etwa einen Winkel von 45° mit der Befestigungsebene bildet, wobei diese Totpunktlinie etwa im mittleren Abstand zwischen dem feststehenden Kontaktstück und dem Anschlag 60 liegt. Die geometrischen Verhältnisse mögen bei anderen Gehäusestrukturen und anderen Gehäusekonturen angepasst anders sein.

Zum Einschalten wird der Schaltknebel 20 im Uhrzeigersinn verschwenkt; dadurch verschwenkt sich der Schwenkhebel 45 entgegen dem Uhrzeigersinn und die Zuordnung Schraubendruckfeder 46 und Schwenkhebel 45 schnappt nach Überwindung der Totpunktlinie oder Totpunktstellung in Einschaltstellung, wobei das Umschnappen nicht durch die Geschwindigkeit der Bewegung des Schaltknebels, sondern durch die Kraft der Schraubenfeder 62 bedingt ist, was durch die Beweglichkeit des U-förmigen Bügels 58 im Langloch 26 im Schaltknebel 20 ermöglicht ist.

Das Kupplungsstück 55 ist als Blechteil aus Blech gestanzt, wobei sich die Seitenfläche des Blechteils parallel zur Innenfläche der Breitseitenwand des Gehäuseunterteils 11 erstreckt.

## Patentansprüche

1. Elektrisches Schaltgerät mit einem feststehenden Kontaktstück (52) und einem an einem Schwenkhebel (45) befestigten beweglichen Kontaktstück (53), mit Anschlussklemmen (33, 34), von denen eine mit dem beweglichen und die andere mit dem feststehenden Kontaktstück (52, 53) verbunden sind, und mit einem Schaltknebel (20) zur Betätigung des Schwenkhebels (45) mit dem beweglichen Kontaktstück (53), wobei der Schwenkhebel (45) mit einem Ende im Schwenkhebel an die Befestigungsebene (19) anschließenden unteren Bereich des Schaltgerätes in einem Schneidenlager (43) drehbar gelagert ist, dass auf den Schwenkhebel (45) eine etwa parallel zur Längserstreckung des Schwenkhebels (45) wirkende Federkraft einwirkt, die den Schwenkhebel (45) in das Schneidenlager (43) drückt, und dass bei Betätigung des Schaltknebels (20) der Schwenkhebel (45) aufgrund der Federkraft aus einer ersten stabilen Lage über eine Totpunktlage in eine zweite stabile Lage und zurück verbringbar ist, wobei die Federkraft durch eine Schraubendruckfeder (46) ausgeübt ist, deren eines Ende ortsfest im Schaltgerät festgehalten ist, **dadurch gekennzeichnet, dass** die Federkraft im Bereich des beweglichen Kontaktstückes (53) einwirkt, und dass das andere Ende der Schraubendruckfeder gegen das freie Ende des Schwenkhebels (45) drückt, und wobei die von der Schraubendruckfeder (46) ausgeübte Federkraft auf ein Kupplungsstück (55) einwirkt, das mit dem freien Ende des Schwenkhebels (45) gekuppelt ist, und dass zwischen dem Kupplungsstück (55) und dem Schaltknebel (20) ein Verbindungselement (58) vorgesehen ist, das die Bewegung des Schaltknebels auf das Kupplungsstück (55) und damit auf den Schwenkhebel (45) überträgt.

2. Elektrisches Schaltgerät nach Anspruch 1, **dadurch gekennzeichnet, dass** das feststehende Kontaktstück (52) an einem Abschnitt (49) eines Kontaktträgers (47) befestigt ist, welcher Abschnitt unter einem spitzen Winkel zur Befestigungsebene (19) verläuft, und dass der Schwenkhebel (45) in Einschaltstellung den gleichen spitzen Winkel mit der Ebene des Abschnittes (49) des Kontaktträgers (47) zur Befestigungsebene einnimmt, wobei die Kontaktsteile einen größeren Abstand von der Befestigungsebene (19), senkrecht dazu gemessen, aufweist, als die Schneidenlagerung (43).

3. Elektrisches Schaltgerät nach einem der vorherigen Ansprüche, **dadurch gekennzeichnet, dass** ein Anschlag (60) vorgesehen ist, gegen den der Schwenkhebel (45) in Ausschaltstellung zur Begrenzung der Ausschaltbewegung anschlägt.

4. Elektrisches Schaltgerät nach einem der vorherigen Ansprüche, **dadurch gekennzeichnet, dass** die Mittelachse der Schraubendruckfeder und die Längsachse des Schwenkhebels (45) einen in Ausschaltrichtung offenen stumpfen Winkel einnehmen, und dass der Winkel zwischen der Schraubendruckfeder (46) und dem Schwenkhebel (45) in Ausschaltstellung zum feststehenden Kontaktstück (52) also in Einschaltrichtung, offen ist.

5. Elektrisches Schaltgerät nach einem der vorherigen Ansprüche, **dadurch gekennzeichnet, dass** das Verbindungselement (58) ein U-förmiger Bügel ist, dessen Schenkel in Öffnungen (26) im Schaltknebel bzw. im Kupplungsstück eingreifen.

6. Elektrisches Schaltgerät nach Anspruch 5, **dadurch gekennzeichnet, dass** das Kupplungsstück (55) einen Ausschnitt (56) aufweist, in den das freie Ende des Schwenkhebels (45) eingreift.

7. Elektrisches Schaltgerät nach Anspruch 5, **dadurch gekennzeichnet, dass** die Öffnung (26) im Schaltknebel langlochförmig ist und dass eine Feder (29) vorgesehen ist, die gegen den Schaltknebel anliegt und diesen in Einschaltstellung festhält.

8. Elektrisches Schaltgerät nach Anspruch 7, **dadurch gekennzeichnet, dass** die Feder eine Doppelschenkelfeder ist, deren einer Schenkel ortsfest und deren anderer Schenkel (28) mit einer bogenförmigen Fläche (27) am Schaltknebel zusammenwirkt.

9. Elektrisches Schaltgerät nach Anspruch 2, **dadurch gekennzeichnet, dass** der Kontaktträger (47) über den Abschnitt (48) mit einer Anschlussklemme (33) verbunden ist.

10. Elektrisches Schaltgerät nach einem der vorherigen Ansprüche, **dadurch gekennzeichnet, dass** das Schneidentager (43) durch eine L-förmige Abwinkelung einer Anschlussfahne (39) gebildet ist, die an einer weiteren Anschlussklemme (34) angeschlossen ist.

11. Elektrisches Schaltgerät nach Anspruch 3, **dadurch gekennzeichnet, dass** der Anschlag (60) durch eine Leiste (61) gebildet ist, die an der Innenfläche der Breitseitenwand des Schaltgerätegehäuses angeformt ist.

12. Elektrisches Schaltgerät nach einem der vorherigen Ansprüche, **dadurch gekennzeichnet, dass** die Druckfeder (46) auf das Kupplungsstück (55) aufgesteckt und daran geführt ist, und dass das Kupplungsstück (55) durch einen schlitzförmigen Ausschnitt (63) am Gehäuselager (62) geführt ist.

## Claims

1. Electrical switching device having a stationary contact piece (52) and a moving contact piece (53) which is attached to a pivot lever (45), having connection terminals (33, 34), of which one is connected to the moving contact piece (53) and the other is connected to the stationary contact piece (52), and having a switching toggle (20) for operating the pivot lever (45) having the moving contact piece (53), wherein the pivot lever (45) is rotatably mounted by way of one end in the lower region, which adjoins the attachment plane (19), of the switching device in a knife-edge bearing (43), wherein a spring force which acts approximately parallel to the longitudinal extent of the pivot lever (45) acts on the pivot lever (45) and pushes the pivot lever (45) into the knife-edge bearing (43), and wherein, when the switching toggle (20) is operated, the pivot lever (45) can be moved from a first stable position above the dead-centre position into a second stable position, and back, on account of the spring force, wherein the spring force is exerted by a helical compression spring (46), one end of which is firmly held in the switching device such that it is fixed in position, **characterized in that** the spring force acts in the region of the moving contact piece (53), and **in that** the other end of the helical compression spring presses against the free end of the pivot lever (45), and wherein the spring force which is exerted by the helical compression spring (46) acts on a coupling piece (55) which is coupled to the free end of the pivot lever (45), and **in that** a connecting element (58) is provided between the coupling piece (55) and the switching toggle (20) and transmits the movement of the switching toggle to the coupling piece (55) and therefore to the pivot lever (45).

2. Electrical switching device according to Claim 1, **characterized in that** the stationary contact piece (52) is attached to a section (49) of a contact support (47), which section runs at an acute angle to the attachment plane (19), and **in that** the pivot lever (45), in the switched-on position, assumes the same acute angle as the plane of the section (49) of the contact support (47) in relation to the attachment plane, wherein the contact point is at a greater distance from the attachment plane (19), measured perpendicular thereto, than the knife-edge bearing (43).

3. Electrical switching device according to either of the preceding claims, **characterized in that** a stop (60) is provided, the pivot lever (45) stopping against the said stop in the switched-off position in order to limit the switching-off movement.

4. Electrical switching device according to one of the preceding claims, **characterized in that** the centre axis of the helical compression spring and the longitudinal axis of the pivot lever (45) assume an obtuse angle which is open in the switch-off direction, and **in that** the angle between the helical compression spring (46) and the pivot lever (45) is open in relation to the stationary contact piece (52), that is to say in the switch-on direction, in the switched-off position.

5. Electrical switching device according to one of the preceding claims, **characterized in that** the connecting element (58) is a U-shaped clip, the limbs of which engage in openings (26) in the switching toggle or in the coupling piece.

6. Electrical switching device according to Claim 5, **characterized in that** the coupling piece (55) has a recess (56) in which the free end of the pivot lever (45) engages.

7. Electrical switching device according to Claim 5, **characterized in that** the opening (26) in the switching toggle is in the form of an elongate hole, and **in that** a spring (29) is provided, said spring bearing against the switching toggle and firmly holding said switching toggle in the switched-on position.

8. Electrical switching device according to Claim 7, **characterized in that** the spring is a double-limb spring, one limb of which is fixed in position and the other limb (28) of which interacts with an arc-shaped area (27) on the switching toggle.

9. Electrical switching device according to Claim 2, **characterized in that** the contact support (47) is connected to a connection terminal (33) by means of the section (48).

10. Electrical switching device according to one of the preceding claims, **characterized in that** the knife-edge bearing (43) is formed by an L-shaped angled portion of a connection lug (39) which is connected to a further connection terminal (34).

11. Electrical switching device according to Claim 3, **characterized in that** the stop (60) is formed by a bar (61) which is integrally formed on the inner surface of the broad side wall of the switching device housing.

12. Electrical switching device according to one of the preceding claims, **characterized in that** the compression spring (46) is mounted on the coupling piece (55) and is guided on the said coupling piece, and **in that** the coupling piece (55) is guided on the housing bearing (62) by a slot-like recess (63).

## Revendications

1. Appareil de commutation électrique comprenant un élément de contact fixe (52) et un élément de contact mobile (53) fixé à un levier pivotant (45), des bornes de raccordement (33, 34), dont l'une est connectée à l'élément de contact mobile (53) et l'autre est connectée à l'élément de contact fixe (52), et une manette de commande (20) pour l'actionnement du levier pivotant (45) avec l'élément de contact mobile (53), le levier pivotant (45) étant supporté à rotation par une extrémité dans la région inférieure de l'appareil de commutation se raccordant au plan de fixation (19) dans un palier à bord coupant (43), une force de ressort agissant approximativement parallèlement à l'étendue longitudinale du levier pivotant (45) agissant sur le levier pivotant (45), laquelle force de ressort presse le levier pivotant (45) dans le palier à bord coupant (43), et lors de l'actionnement de la manette de commande (20) le levier pivotant (45) pouvant être amené sous l'effet de la force de ressort depuis une première position stable en passant par une position de point mort dans une deuxième position stable et inversement, la force de ressort étant exercée par un ressort de compression à boudin (46), dont une extrémité est retenue fixement dans l'appareil de commutation, **caractérisé en ce que** la force de ressort agit dans la région de l'élément de contact mobile (53), et **en ce que** l'autre extrémité du ressort de compression à boudin presse contre l'extrémité libre du levier pivotant (45), et la force de ressort exercée par le ressort de compression à boudin (46) agit sur un élément d'accouplement (55) qui est accouplé à l'extrémité libre du levier pivotant (45) et **en ce qu'**entre l'élément d'accouplement (55) et la manette de commande (20) est prévu un élément de liaison (58) qui transmet le mouvement de la manette de commande à l'élément d'accouplement (55) et de ce fait au levier pivotant (45).

2. Appareil de commutation électrique selon la revendication 1, **caractérisé en ce que** l'élément de contact fixe (52) est fixé au niveau d'une portion (49) d'un support de contact (47), laquelle portion s'étend suivant un angle aigu par rapport au plan de fixation (19), et **en ce que** le levier pivotant (45), dans la position d'enclenchement, adopte le même angle aigu avec le plan de la portion (49) du support de contact (47) par rapport au plan de fixation, le point de contact présentant une plus grande distance par rapport au plan de fixation (19), mesurée perpendiculairement par rapport à celui-ci, que le support sur palier à bord coupant (43).

3. Appareil de commutation électrique selon l'une quelconque des revendications précédentes, **caractérisé en ce qu'**il est prévu une butée (60) contre laquelle le levier pivotant (45) vient buter dans la position de désenclenchement en vue de limiter le mouvement de désenclenchement.

4. Appareil de commutation électrique selon l'une quelconque des revendications précédentes, **caractérisé en ce que** l'axe médian du ressort de compression à boudin et l'axe longitudinal du levier pivotant (45) forment un angle obtus ouvert dans la direction de désenclenchement, et **en ce que** l'angle entre le ressort de compression à boudin (46) et le levier pivotant (45) est ouvert dans la position de désenclenchement vers l'élément de contact fixe (52), c'est-à-dire dans la direction d'enclenchement.

5. Appareil de commutation électrique selon l'une quelconque des revendications précédentes, **caractérisé en ce que** l'élément de connexion (58) est un étrier en forme de U, dont les branches viennent en prise dans des ouvertures (26) dans la manette de commande ou dans l'élément d'accouplement.

6. Appareil de commutation électrique selon la revendication 5, **caractérisé en ce que** l'élément d'accouplement (55) présente une découpe (56) dans laquelle vient en prise l'extrémité libre du levier pivotant (45).

7. Appareil de commutation électrique selon la revendication 5, **caractérisé en ce que** l'ouverture (26) dans la manette de commande est en forme de trou oblong et **en ce qu'**un ressort (29) est prévu, lequel s'applique contre la manette de commande et maintient celle-ci dans la position d'enclenchement.

8. Appareil de commutation électrique selon la revendication 7, **caractérisé en ce que** le ressort est un ressort à double branches, dont une branche est fixe et dont l'autre branche (28) coopère avec une surface de forme arquée (27) sur la manette de commande.

9. Appareil de commutation électrique selon la revendication 2, **caractérisé en ce que** le support de contact (47) est connecté par le biais de la portion (48) à une borne de raccordement (33).

10. Appareil de commutation électrique selon l'une quelconque des revendications précédentes, **caractérisé en ce que** le palier à bord coupant (43) est formé par un coude en forme de L d'une patte de raccordement (39) qui est raccordée à une autre borne de raccordement (34).

11. Appareil de commutation électrique selon la revendication 3, **caractérisé en ce que** la butée (60) est formée par une nervure (61) qui est façonnée sur la surface interne de la paroi latérale large du boîtier de l'appareil de commutation.

12. Appareil de commutation électrique selon l'une quelconque des revendications précédentes, **caractérisé en ce que** le ressort de compression (46) est enfiché sur l'élément d'accouplement (55) et est guidé sur celui-ci, et **en ce que** l'élément d'accouplement (55) est guidé à travers une découpe en forme de fente (63) sur le palier de boîtier (62).
